# FASCICULE DE BREVET EUROPEEN

(11) **EP 3 461 383 B1**
(45) Date de publication et mention de la délivrance du brevet: **25.12.2019**
(21) Numéro de dépôt: 18196261.4
(22) Date de dépôt: 24.09.2018
(51) Int. Cl.: A47L 5/24, A47L 9/16, A47L 9/28

(54) **ASPIRATEUR PORTABLE CYCLONIQUE**
TRAGBARER ZYKLON-STAUBSAUGER
HANDHELD CYCLONIC VACUUM CLEANER

(30) Priorité: 27.09.2017 FR 1758983
(43) Date de publication de la demande: 03.04.2019
(73) Titulaire: SEB S.A., 69130 Ecully (FR)
(72) Inventeur: MARCHAL, Eric, 27120 Houlbec-Cocherel (FR); THOUK, Dadano, 27950 Saint-Marcel (FR)
(74) Mandataire: Bourrières, Patrice

(56) Documents cités:
- EP-A1- 2 581 019
- WO-A1-2017/083497
- JP-A- S6 415 020
- US-A1- 2017 196 421

## Description

La présente invention concerne de manière générale un aspirateur portable cyclonique.

Il est connu dans l'art antérieur un aspirateur portable cyclonique qui comprend un corps principal et une enceinte cyclonique, tel que celui décrit dans les documents EP2043493B1 et US2017/196421A1. En contrepartie, ce système présente notamment l'inconvénient de présenter un risque de rayures de la base de l'enceinte cyclonique qui est transparente, notamment lorsque l'utilisateur pose l'aspirateur sur un support (le sol, une table ou une étagère). De plus, la base de l'enceinte cyclonique de cet appareil peut former un couvercle, et l'articulation ou les joints d'étanchéité sont sollicités à chaque fois que l'utilisateur pose l'aspirateur sur le support, ce qui peut affecter la durée de vie ou l'intégrité de ces éléments.

Un but de la présente invention est de répondre aux inconvénients de l'art antérieur mentionnés ci-dessus et en particulier, tout d'abord, de proposer un aspirateur portable cyclonique qui présente une enceinte cyclonique robuste avec un aspect et une intégrité qui présentent une bonne tenue dans le temps, même si l'appareil est régulièrement manipulé, posé ou entreposé sans précautions particulières.

Pour cela un premier aspect de l'invention concerne un aspirateur portable cyclonique comprenant :
- un corps principal,
- un circuit d'air comprenant une entrée d'air d'aspiration et une sortie d'air,
- une enceinte cyclonique solidaire du corps principal, et agencée pour séparer des impuretés d'un flux d'air parcourant le circuit d'air,
dans lequel le corps principal et l'enceinte cyclonique présentent chacun une base,
la base du corps principal comprenant une surface inférieure principale et des moyens d'appui formant un plan d'appui de l'aspirateur pour reposer sur un support plan,
la base de l'enceinte cyclonique est décalée du plan d'appui, de sorte que seuls les moyens d'appui de la base du corps principal reposent sur le support plan.

Selon la mise en œuvre ci-dessus, la base de l'enceinte cyclonique est décalée vers le haut par rapport au plan d'appui, ce qui garantit que la base de l'enceinte cyclonique ne touche pas le support sur lequel l'aspirateur portable cyclonique repose. Cela supprime les frottements entre la base de l'enceinte cyclonique et le support ou entre des impuretés situées sur le support ou sur la base de l'enceinte cyclonique. Le risque de rayures de l'enceinte cyclonique est donc écarté. Autrement dit, la base de l'enceinte cyclonique présente une surface inférieure, et cette dernière est agencée à une distance prédéterminée du plan d'appui pour éviter le contact entre la base de l'enceinte cyclonique et le support sur lequel repose l'appareil.

De plus, lorsque dépourvu d'accessoires, le seul poids du corps principal, qui comporte des moyens de stockage d'énergie électrique, suffit à assurer la stabilité de l'aspirateur portable cyclonique sur ses moyens d'appui.

Les moyens d'appui comprennent deux nervures latérales longitudinales agencées de chaque côté de la surface inférieure principale de la base du corps principal. De telles nervures sont aisées à fabriquer, par moulage par exemple. De plus, les nervures latérales étant agencées de chaque côté de la surface inférieure de la base du corps principal qui présente une forme allongée, cela procure une bonne stabilité.

Avantageusement, les deux nervures latérales longitudinales présentent une pente croissante en direction de l'enceinte cyclonique.

Avantageusement, les moyens d'appui comprennent une nervure transversale agencée entre les deux nervures latérales longitudinales, et agencée sur un bord de la surface inférieure principale de la base du corps principal adjacent à l'enceinte cyclonique. Cette mise en œuvre permet de procurer un appui par la nervure transversale le plus proche possible de l'enceinte cyclonique, ce qui améliore la stabilité de l'aspirateur lorsqu'il repose sur le support.

Avantageusement, lorsque dépourvu de ses accessoires, l'aspirateur présente un centre de gravité localisé dans le corps principal. En d'autres termes, lorsque l'appareil repose sur un support horizontal, le centre de gravité vu de dessus est situé à la verticale et à l'intérieur d'une surface définie par les moyens d'appui en contact avec le support. Cela permet de ramener automatiquement l'appareil dans une position stable, s'il venait à être déséquilibré. En particulier, si l'appareil venait à être déséquilibré vers l'avant alors la surface inférieure de l'enceinte cyclonique agirait comme une butée sur le support, avant que l'appareil ne revienne se stabiliser (de lui-même par effet de levier du poids de l'appareil) dans une position d'équilibre dans laquelle les moyens d'appui reposent sur le support.

Avantageusement, la base du corps principal forme un épaulement à l'interface avec la base de l'enceinte cyclonique.

Avantageusement, les moyens d'appui du corps principal comprennent des évidements destinés à venir en regard du support plan lorsque les moyens d'appui de la base du corps principal reposent sur le support plan. Ces évidements permettent d'économiser de la matière lors de la fabrication et de limiter les contacts entre la surface inférieure principale du corps principal et le support, ce qui améliore la stabilité si le support est inégal, ou recouvert d'impuretés.

Avantageusement, l'enceinte cyclonique comprend un corps et un couvercle articulé sur le corps et formant au moins une portion de la base de l'enceinte cyclonique. Le décalage de la base de l'enceinte cyclonique permet donc de limiter les contraintes sur le couvercle et son articulation, car l'appareil ne repose pas sur ces derniers quand l'utilisateur pose l'appareil sur un support.

Avantageusement, le couvercle est articulé sur le corps selon une liaison pivot.

Avantageusement, la base de l'enceinte cyclonique présente une surface inférieure plane sensiblement parallèle au plan d'appui et située à une distance prédéterminée du plan d'appui comprise dans une plage de valeur allant de 3 mm à 15 mm. Cela permet de garantir que la base de l'enceinte cyclonique est suffisamment éloignée du support lorsque l'appareil est posé dessus.

Avantageusement, la base de l'enceinte cyclonique présente une surface inférieure présentant une distance avec le plan d'appui qui augmente progressivement depuis un bord de la base de l'enceinte cyclonique adjacent à la base du corps principal jusqu'à une extrémité libre, ladite extrémité libre étant située à une distance prédéterminée du plan d'appui comprise dans une plage de valeur allant de 4 mm à 15 mm. Cela permet de garantir que la base de l'enceinte cyclonique est suffisamment éloignée du support lorsque l'appareil est posé dessus.

Avantageusement, la base de l'enceinte cyclonique présente une surface inférieure plane présentant une pente croissante depuis l'interface avec la base du corps principal jusqu'à une extrémité libre, ladite extrémité libre étant située à une distance prédéterminée du plan d'appui comprise dans une plage de valeur allant de 4 mm à 15 mm. Cela permet de garantir que la base de l'enceinte cyclonique est suffisamment éloignée du support lorsque l'appareil est posé dessus.

Avantageusement, la base de l'enceinte cyclonique présente une surface inférieure courbe présentant une courbure convexe depuis l'interface avec la base du corps principal jusqu'à une extrémité libre, ladite extrémité libre étant située à une distance prédéterminée du plan d'appui comprise dans une plage de valeur allant de 4 mm à 15 mm. Cela permet de garantir que la base de l'enceinte cyclonique est suffisamment éloignée du support lorsque l'appareil est posé dessus.

Avantageusement, le corps principal comprend un logement pour des moyens de stockage d'énergie électrique, tels qu'une batterie, et la surface inférieure principale de la base du corps principal forme une paroi inférieure du logement pour les moyens de stockage d'énergie électrique. En d'autres termes, les moyens de stockage d'énergie électrique sont positionnés dans la partie inférieure du corps principal, ce qui permet de stabiliser encore mieux l'appareil.

Cette disposition permet de placer le centre de gravité très bas sur l'aspirateur portable cyclonique, ce qui améliore encore davantage sa stabilité.

Avantageusement, au moins une partie des moyens d'appui est formée avec un matériau élastomère, tel que de l'EPDM (éthylène-propylène-diène monomère). Un tel matériau limite les chocs, et présente un coefficient de frottement important, ce qui améliore la résistance aux glissements sur un support incliné par exemple.

Avantageusement, les moyens d'appui sont en protubérance par rapport à la surface inférieure principale de la base du corps principal.

Avantageusement, l'enceinte cyclonique est adjacente au corps principal.

Avantageusement, la base de l'enceinte cyclonique est formée avec une matière transparente. Cela permet de facilement contrôler le niveau de remplissage dans l'enceinte cyclonique pour savoir quand la vider. On peut prévoir de réaliser l'enceinte cyclonique en polycarbonate par exemple.

Avantageusement, l'enceinte cyclonique présente une forme allongée selon une direction principale sensiblement perpendiculaire au plan d'appui.

Avantageusement, le corps principal comprend des moyens de préhension tels qu'une poignée.

Avantageusement, le corps principal comprend des moyens de commande, tels qu'une gâchette, agencés pour être actionnés par un utilisateur pour commander l'aspirateur portable cyclonique.

Avantageusement, l'aspirateur portable cyclonique comprend un moto-ventilateur, préférentiellement agencé dans le corps principal.

Avantageusement, le circuit d'air est agencé dans le corps principal.

Avantageusement, l'aspirateur portable cyclonique comprend un tube et un suceur amovibles, agencés pour s'accoupler avec le corps principal, pour former un aspirateur balai.

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
- la figure 1 représente un aspirateur portable cyclonique selon la présente invention, reposant sur un support ;
- la figure 2 représente un détail de l'aspirateur portable cyclonique de la figure 1 ;
- la figure 3 représente une vue partielle de dessous de l'aspirateur portable cyclonique de la figure 1 ;
- la figure 4, représente une autre vue partielle de dessous de l'aspirateur portable cyclonique de la figure 1 ;
- la figure 5 représente une vue de côté de l'aspirateur portable cyclonique de la figure 1, équipé d'accessoires ;
- la figure 6 représente l'aspirateur portable cyclonique de la figure 1 dans une position instable.

La figure 1 représente un aspirateur portable cyclonique selon la présente invention, reposant sur un support 100 (le sol, une table ou une étagère) et qui comprend un corps principal 10, une enceinte cyclonique 30, une entrée d'air 21 et une sortie d'air 22. Comme le montre la figure 1, on peut prévoir une brosse au niveau de l'entrée d'air 21 pour frotter une surface à nettoyer.

Typiquement, l'aspirateur portable cyclonique comprend un circuit d'air formé entre l'entrée d'air 21 et la sortie d'air 22, et un moto-ventilateur destiné à créer un flux d'air dans le circuit d'air. L'enceinte cyclonique 30 se trouve sur le trajet du flux d'air et sépare du flux d'air les impuretés aspirées par l'entrée d'air, par effet cinétique.

Un mouvement en hélice est imposé au flux d'air dans l'enceinte cyclonique 30, ce qui permet d'éjecter les impuretés, pour les stocker et recueillir de manière temporaire dans la partie inférieure de l'enceinte cyclonique 30. Typiquement, l'enceinte cyclonique 30 est formée en matière plastique transparente, pour permettre à l'utilisateur de vérifier aisément le niveau des impuretés, afin de vider régulièrement l'enceinte cyclonique 30.

A cet effet, l'enceinte cyclonique 30 formée majoritairement par un corps 33 comprend un couvercle 31 situé en partie inférieure de l'enceinte cyclonique 30 et articulé par rapport au corps 33 selon une liaison pivot d'axe de pivotement 32 comme le montre la figure 3, ce qui permet de vider aisément les impuretés au dessus d'une poubelle par exemple.

Bien entendu, la présente invention n'est nullement limitée à ce mode de réalisation donné ici à titre d'exemple. Ainsi, l'enceinte cyclonique 30 pourrait très bien être vidée par le dessus après désolidarisation de l'enceinte cyclonique 30 du reste de l'aspirateur portable cyclonique.

Le corps principal 10 comprend donc le moto-ventilateur, et il comprend aussi une poignée 11 pour offrir une bonne ergonomie d'utilisation, une gâchette de commande 12 pour commander le fonctionnement, et des moyens de stockage d'énergie électrique, ici une batterie 16, pour alimenter le moto ventilateur.

Comme représenté figure 1, l'aspirateur portable cyclonique est conçu pour pouvoir être posé sur un support 100 de manière stable. Cependant, l'enceinte cyclonique 30, et en particulier son couvercle 31, est en matière plastique transparente, et des frottements sur le support 100 qui peut être recouvert d'impuretés peuvent rayer le couvercle 31, ce qui altère la qualité perçue. De plus, la liaison entre le corps 33 et le couvercle 31 doit rester étanche et le couvercle 31 doit pouvoir s'ouvrir sans efforts. Des chocs répétés entre le support 100 et le couvercle 31 pourraient altérer ces fonctions d'étanchéité et/ou d'ouverture.

En conséquence, un des aspects de l'invention est de prévoir un espace entre le couvercle 31 et le support 100. En d'autres termes, lorsque l'aspirateur portable cyclonique repose sur un support 100 qui est plan, une distance prédéterminée d est prévue entre la surface inférieure de l'enceinte cyclonique 30 et le support 100, de sorte à éviter les frottements (pour prévenir les rayures) et/ou les chocs (pour préserver les fonctions d'étanchéité et/ou d'ouverture du couvercle 31).

Autrement dit, le corps principal 10 comprend des moyens d'appui sur sa base (sa face inférieure) qui forment donc un plan d'appui (qui coïncide avec le support 100 plan de la figure 1), et la base de l'enceinte cyclonique 30 est décalée par rapport à ce plan d'appui pour éviter de toucher le support 100 plan.

La figure 2 représente en détail le décalage de la base de l'enceinte cyclonique 30 par rapport au plan d'appui formé par les moyens d'appui de la base du corps principal 10, et montre ici une distance entre la base de l'enceinte cyclonique 30 qui est croissante à mesure qu'on s'éloigne d'un bord 10a de la base du corps principal 10 qui est adjacent à l'enceinte cyclonique 30. On peut prévoir en alternative une face inférieure de l'enceinte cyclonique 30 parallèle au support 100, ou même une surface quelconque. Cependant, la base de l'enceinte cyclonique 30 (ou au moins son point le plus bas) est toujours décalée par rapport au plan d'appui formé par les moyens d'appui, pour ne pas toucher le support 100 lorsque l'aspirateur portable cyclonique repose sur ce support 100.

Pour garantir une bonne stabilité, la batterie 16 est agencée dans un logement ménagé dans la partie inférieure de la base du corps principal 10. Une paroi de ce logement de la batterie 16 est formée par une surface inférieure principale 19 du corps principal 10. Ainsi, le centre de gravité de l'appareil de la figure 1 (sans accessoires donc) est situé très bas dans le corps principal 10, ce qui permet de ramener dans la position de la figure 1 l'appareil qui serait déséquilibré dans une position représentée figure 6, par simple effet de levier du poids P. On peut aussi noter que sur la figure 6, le bord inférieur de l'enceinte cyclonique 30 opposé au corps principal 10 est en appui sur le support 100, ce qui permet de limiter le basculement et de garantir que l'effet de levier du poids P suffit à ramener l'appareil en position stable.

La figure 3 représente une vue de dessous en perspective de l'appareil de la figure 1, où sont représentés les moyens d'appui de la base du corps principal 10, et notamment deux nervures latérales 16a et 16b agencées selon la longueur de la base du corps principal 10, une nervure transversale 17 et des évidements 18 formés dans la surface inférieure principale.

Au niveau de la partie de la base du corps principal 10 adjacent à l'enceinte cyclonique 30, la nervure transversale 17 forme un épaulement avec l'enceinte cyclonique 30. On peut envisager que les deux nervures latérales 16a et 16b et la nervure transversale 17 sont en protubérance par rapport à la surface inférieure principale 19 de la base du corps principal 10, et formées en prévoyant des rainures dans l'outillage de fabrication, typiquement un moule d'injection. Pour garantir la stabilité dans le cas représenté, les deux nervures latérales 16a et 16b présentent une pente croissante en direction de l'enceinte cyclonique 30.

Pour augmenter la stabilité sur un support 100, on peut prévoir de former les nervures latérales 16a, 16b avec un matériau élastomère souple, tel que de l'EPDM (éthylène-propylène-diène monomère). Un tel matériau limite les chocs, et présente un coefficient de frottement important, ce qui améliore la résistance aux glissements sur un support qui serait incliné par exemple.

Sur la base du corps principal 10 figure 3, on remarque également un capot 13 qui ferme le logement prévu pour la batterie 16.

La figure 4 représente un autre point de vue de la surface inférieure principale 19 du corps principal 10, pour montrer les deux nervures latérales 16a et 16b et la nervure transversale 17 sous un autre angle, et notamment la pente croissante des deux nervures latérales 16a et 16b, ainsi que le décrochement entre la nervure transversale 17 et le couvercle 31, ce qui garantit que ce dernier sera à bonne distance du support 100, pour donc éviter les rayures et les chocs sur la surface inférieure de l'enceinte cyclonique 30.

La figure 5 représente l'aspirateur portable cyclonique équipé d'accessoires optionnels, tels qu'un suceur 50 avec un tube prolongateur qui s'accouple avec l'entrée d'air 21. Un tel suceur 50 permet de former avantageusement un aspirateur balai.

On comprendra que diverses modifications et/ou améliorations évidentes pour l'homme du métier peuvent être apportées aux différents modes de réalisation de l'invention décrits dans la présente description sans sortir du cadre de l'invention défini par les revendications annexées.

## Revendications

1. Aspirateur portable cyclonique comprenant :
- un corps principal (10),
- un circuit d'air comprenant une entrée d'air (21) d'aspiration et une sortie d'air (22),
- une enceinte cyclonique (30) solidaire du corps principal (10), et agencée pour séparer des impuretés d'un flux d'air parcourant le circuit d'air,
dans lequel le corps principal (10) et l'enceinte cyclonique (30) présentent chacun une base,
la base du corps principal (10) comprenant une surface inférieure principale (19) et des moyens d'appui formant un plan d'appui de l'aspirateur pour reposer sur un support (100) plan,
la base de l'enceinte cyclonique (30) étant décalée du plan d'appui, de sorte que seuls les moyens d'appui de la base du corps principal (10) reposent sur le support (100) plan, **caractérisé en ce que** les moyens d'appui comprennent deux nervures latérales (16a, 16b) longitudinales agencées de chaque côté de la surface inférieure principale (19) de la base du corps principal (10).

2. Aspirateur portable cyclonique selon la revendication 1, dans lequel les deux nervures latérales (16a, 16b) longitudinales présentent une pente croissante en direction de l'enceinte cyclonique (30).

3. Aspirateur portable cyclonique selon l'une des revendications 1 à 2, dans lequel les moyens d'appui comprennent une nervure transversale (17) agencée entre les deux nervures latérales (16a, 16b) longitudinales, et agencée sur un bord de la surface inférieure principale (19) de la base du corps principal (10) adjacent à l'enceinte cyclonique (30).

4. Aspirateur portable cyclonique selon l'une des revendications 1 à 3, dans lequel, lorsque dépourvu de ses accessoires, l'aspirateur présente un centre de gravité localisé dans le corps principal (10).

5. Aspirateur portable cyclonique selon l'une des revendications 1 à 4, dans lequel la base du corps principal (10) forme un épaulement à l'interface avec la base de l'enceinte cyclonique (30).

6. Aspirateur portable cyclonique selon l'une des revendications 1 à 5, dans lequel les moyens d'appui du corps principal (10) comprennent des évidements (18) destinés à venir en regard du support (100) plan lorsque les moyens d'appui de la base du corps principal (10) reposent sur le support (100) plan.

7. Aspirateur portable cyclonique selon l'une des revendications 1 à 6, dans lequel l'enceinte cyclonique (30) comprend un corps (33) et un couvercle (31) articulé sur le corps (33) et formant au moins une portion de la base de l'enceinte cyclonique (30).

8. Aspirateur portable cyclonique selon la revendication 7, dans lequel le couvercle (31) est articulé sur le corps (33) selon une liaison pivot.

9. Aspirateur portable cyclonique selon l'une des revendications 1 à 8, dans lequel la base de l'enceinte cyclonique (30) présente une surface inférieure plane sensiblement parallèle au plan d'appui et située à une distance prédéterminée du plan d'appui comprise dans une plage de valeur allant de 3 mm à 15 mm.

10. Aspirateur portable cyclonique selon l'une des revendications 1 à 8, dans lequel la base de l'enceinte cyclonique (30) présente une surface inférieure présentant une distance avec le plan d'appui qui augmente progressivement depuis un bord de la base de l'enceinte cyclonique (30) adjacent à la base du corps principal (10) jusqu'à une extrémité libre, ladite extrémité libre étant située à une distance prédéterminée (d) du plan d'appui comprise dans une plage de valeur allant de 4 mm à 15 mm.

11. Aspirateur portable cyclonique selon l'une des revendications 1 à 10, dans lequel le corps principal (10) comprend un logement pour des moyens de stockage d'énergie électrique, tels qu'une batterie (16) et, dans lequel la surface inférieure principale (19) de la base du corps principal (10) forme une paroi inférieure du logement pour les moyens de stockage d'énergie électrique.

12. Aspirateur portable cyclonique selon l'une des revendications 1 à 11, dans lequel au moins une partie des moyens d'appui est formée avec un matériau élastomère.

13. Aspirateur portable cyclonique selon l'une des revendications 1 à 12, dans lequel la base de l'enceinte cyclonique (30) est formée avec une matière transparente.

14. Aspirateur portable cyclonique selon l'une des revendications 1 à 13, comprenant un tube et un suceur (50) amovibles, agencés pour s'accoupler avec le corps principal (10), pour former un aspirateur balai.

## Patentansprüche

1. Tragbarer Zyklonstaubsauger, der Folgendes umfasst:
- einen Hauptkörper (10),
- einen Luftkreislauf, der einen Ansauglufteingang (21) und einen Luftausgang (22) umfasst,
- einen Zykloneinschluss (30), der fest mit dem Hauptkörper (10) verbunden ist und eingerichtet ist, um Verunreinigungen von einem Luftstrom, der den Luftkreislauf durchläuft, abzuscheiden,
wobei der Hauptkörper (10) und der Zykloneinschluss (30) jeweils eine Basis aufweisen,
wobei die Basis des Hauptkörpers (10) eine untere Hauptoberfläche (19) und Auflagemittel, die eine Auflageebene des Staubsaugers zum Ruhen auf einem flachen Träger (100) bilden, umfasst,
wobei die Basis des Zykloneinschlusses (30) von der Auflageebene derart versetzt ist, dass nur die Auflagemittel der Basis des Hauptkörpers (10) auf dem flachen Träger (100) ruhen, **dadurch gekennzeichnet, dass** die Auflagemittel zwei seitliche Längsrippen (16a, 16b) umfassen, die an jeder Seite der unteren Hauptoberfläche (19) der Basis des Hauptkörpers (10) eingerichtet sind.

2. Tragbarer Zyklonstaubsauger nach Anspruch 1, wobei die zwei seitlichen Längsrippen (16a, 16b) ein Gefälle aufweisen, das in Richtung des Zykloneinschlusses (30) zunimmt.

3. Tragbarer Zyklonstaubsauger nach einem der Ansprüche 1 bis 2, wobei die Auflagemittel eine Querrippe (17) umfassen, die zwischen den zwei seitlichen Längsrippen (16a, 16b) eingerichtet ist, und die auf einem Rand der unteren Hauptoberfläche (19) der Basis des Hauptkörpers (10) an den Zykloneinschluss (30) anschließend eingerichtet ist.

4. Tragbarer Zyklonstaubsauger nach einem der Ansprüche 1 bis 3, wobei, der Staubsauger ohne seine Zubehörteile einen Schwerpunkt aufweist, der in dem Hauptkörper (10) liegt.

5. Tragbarer Zyklonstaubsauger nach einem der Ansprüche 1 bis 4, wobei die Basis des Hauptkörpers (10) einen Ansatz an der Schnittfläche mit der Basis des Zykloneinschlusses (30) bildet.

6. Tragbarer Zyklonstaubsauger nach einem der Ansprüche 1 bis 5, wobei die Auflagemittel des Hauptkörpers (10) Aussparungen (18) umfassen, die dazu bestimmt sind, gegenüber dem flachen Träger (100) zu liegen kommen, wenn die Auflagemittel der Basis des Hauptkörpers (10) auf dem flachen Träger (100) ruhen.

7. Tragbarer Zyklonstaubsauger nach einem der Ansprüche 1 bis 6, wobei der Zykloneinschluss (30) einen Körper (33) und einen Deckel (31), der auf dem Körper (33) angelenkt ist und mindestens einen Abschnitt der Basis des Zykloneinschlusses (30) bildet, umfasst.

8. Tragbarer Zyklonstaubsauger nach Anspruch 7, wobei der Deckel (31) auf dem Körper (33) entlang einer Schwenkverbindung angelenkt ist.

9. Tragbarer Zyklonstaubsauger nach einem der Ansprüche 1 bis 8, wobei die Basis des Zykloneinschlusses (30) eine flache untere Oberfläche aufweist, die im Wesentlichen zu der Auflageebene parallel ist und in einer vorbestimmten Entfernung von der Auflageebene liegt, die in einer Wertereichweite von 3 mm bis 15 mm liegt.

10. Tragbarer Zyklonstaubsauger nach einem der Ansprüche 1 bis 8, wobei die Basis des Zykloneinschlusses (30) eine untere Oberfläche aufweist, die eine Entfernung von der Auflageebene aufweist, die allmählich von einem Rand der Basis des Zykloneinschlusses (30) an die Basis des Hauptkörpers (10) anschließend bis zu einem freien Ende zunimmt, wobei das freie Ende in einer vorbestimmten Entfernung (d) von der Auflageebene liegt, die in einer Wertereichweite von 4 mm bis 15 mm liegt.

11. Tragbarer Zyklonstaubsauger nach einem der Ansprüche 1 bis 10, wobei der Hauptkörper (10) eine Aufnahme für Mittel zum Speichern elektrischer Energie, wie einer Batterie (16), umfasst, und in der die untere Hauptoberfläche (19) der Basis des Hauptkörpers (10) eine untere Wand der Aufnahme für die Mittel zum Speichern elektrischer Energie bildet.

12. Tragbarer Zyklonstaubsauger nach einem der Ansprüche 1 bis 11, wobei mindestens ein Teil der Auflagemittel mit einem Elastomermaterial gebildet ist.

13. Tragbarer Zyklonstaubsauger nach einem der Ansprüche 1 bis 12, wobei die Basis des Zykloneinschlusses (30) mit einem durchsichtigen Material gebildet ist.

14. Tragbarer Zyklonstaubsauger nach einem der Ansprüche 1 bis 13, der ein abnehmbares Rohr und eine abnehmbare Saugdüse (50) umfasst, die eingerichtet sind, um mit dem Hauptkörper (10) gekoppelt zu sein und einen Handstaubsauger zu bilden.

## Claims

1. Cyclonic portable vacuum cleaner comprising:
- a main body (10),
- an air circuit comprising an aspiration air inlet (21) and an air outlet (22),
- a cyclonic enclosure (30) integral with the main body (10), and arranged to separate the impurities from a flow of air travelling through the air circuit,
wherein the main body (10) and the cyclonic enclosure (30) each have a base,
the base of the main body (10) comprising a main lower surface (19) and means of bearing forming a bearing plane of the vacuum cleaner for resting on a planar support (100),
the base of the cyclonic enclosure (30) being offset from the bearing plane, in such a way that only the means of bearing of the base of the main body (10) rest on the planar support (100), **characterised in that** the means of bearing comprise two longitudinal lateral ribs (16a, 16b) arranged on each side of the main lower surface (19) of the base of the main body (10).

2. Cyclonic portable vacuum cleaner according to claim 1, wherein the two longitudinal lateral ribs (16a, 16b) have a slope that increases in the direction of the cyclonic enclosure (30).

3. Cyclonic portable vacuum cleaner according to any one of claims 1 to 2, wherein the means of bearing comprise a transverse rib (17) arranged between two longitudinal lateral ribs (16a, 16b), and arranged on an edge of the main lower surface (19) of the base of the main body (10) adjacent to the cyclonic enclosure (30).

4. Cyclonic portable vacuum cleaner according to any one of claims 1 to 3, wherein, when devoid of its accessories, the vacuum cleaner has a centre of gravity located in the main body (10).

5. Cyclonic portable vacuum cleaner according to any one of claims 1 to 4, wherein the base of the main body (10) forms a shoulder at the interface with the base of the cyclonic enclosure (30).

6. Cyclonic portable vacuum cleaner according to any one of claims 1 to 5, wherein the means of bearing of the main body (10) comprise recesses (18) intended to come facing the planar support (100) when the means of bearing of the base of the main body (10) rest on the planar support (100).

7. Cyclonic portable vacuum cleaner according to any one of claims 1 to 6, wherein the cyclonic enclosure (30) comprises a body (33) and a cover (31) articulated on the body (33) and forming at least one portion of the base of the cyclonic enclosure (30).

8. Cyclonic portable vacuum cleaner according to claim 7, wherein the cover (31) is articulated on the body (33) along a pivot connection.

9. Cyclonic portable vacuum cleaner according to any one of claims 1 to 8, wherein the base of the cyclonic enclosure (30) has a planar lower surface substantially parallel to the bearing plane and located at a predetermined distance from the bearing plane included within a range of values ranging from 3 mm to 15 mm.

10. Cyclonic portable vacuum cleaner according to any one of claims 1 to 8, wherein the base of the cyclonic enclosure (30) has a lower surface that has a distance with the bearing plane that progressively increases from an edge of the base of the cyclonic enclosure (30) adjacent to the base of the main body (10) to a free end, said free end being located at a predetermined distance (d) from the bearing plane included within a range of values ranging from 4 mm to 15 mm.

11. Cyclonic portable vacuum cleaner according to any one of claims 1 to 10, wherein the main body (10) comprises a housing for means of storing electrical energy, such as a battery (16) and, wherein the main lower surface (19) of the base of the main body (10) forms a lower wall of the housing for the means of storing electrical energy.

12. Cyclonic portable vacuum cleaner according to any one of claims 1 to 11, wherein at least one portion of the means of bearing is formed with an elastomeric material.

13. Cyclonic portable vacuum cleaner according to any one of claims 1 to 12, wherein the base of the cyclonic enclosure (30) is formed with a transparent material.

14. Cyclonic portable vacuum cleaner according to any one of claims 1 to 13, comprising a removable tube and suction nozzle (50), arranged to be coupled with the main body (10), in order to form an upright vacuum cleaner.
